# FASCICULE DE BREVET EUROPEEN

(11) **EP 0 454 596 B1**
(45) Date de publication et mention de la délivrance du brevet: **13.10.1993**
(21) Numéro de dépôt: 91420130.6
(22) Date de dépôt: 19.04.1991
(51) Int. Cl.: B61B 12/00, B61B 12/02

(54) **Station d'extrémité de tension d'un téléporteur**
Endstation mit Spannvorrichtung für eine Seilbahn
Terminus with tensioning device for a ropeway

(30) Priorité: 24.04.1990 FR 9005309
(43) Date de publication de la demande: 30.10.1991
(73) Titulaire: POMAGALSKI S.A., 38600 Fontaine (FR)
(72) Inventeur: Brochand, Max, F-38123 Noyarey (FR)
(74) Mandataire: Kern, Paul

(56) Documents cités:
- EP-A- 0 181 243
- US-A- 3 377 959

## Description

L'invention est relative à une station d'extrémité de tension d'une installation de transport à câble aérien porteur-tracteur, s'étendant en boucle fermée le long de la ligne entre deux stations et auquel sont suspendus par des pinces d'accouplement des véhicules circulant entre les deux stations, ladite station comprenant:
- une poulie de renvoi sur laquelle passe ledit câble,
- un dispositif de débrayage des véhicules à l'entrée de la station,
- un dispositif d'embrayage des véhicules à la sortie de la station,
- un rail de transfert s'étendant dans le prolongement de la ligne dans la station, pour guider les véhicules débrayés du câble de l'entrée vers la sortie de la station, en passant sur des quais d'embarquement et/ou de débarquement, ledit rail en forme de demi-boucle contournant ladite poulie,
- un chariot de support de ladite poulie susceptible de coulisser suivant l'axe longitudinal de ladite ligne reliant les deux stations,
- un dispositif de tension sollicitant ledit chariot en direction de tension dudit câble porteur-tracteur.

L'invention est décrite par la suite comme étant appliquée à un télésiège débrayable, mais il est clair qu'elle s'applique à d'autres installations analogues, telles que des télécabines ou télébennes.

Les stations du genre mentionné sont équipées de dispositifs faisant varier la longueur de la ligne en fonction de la charge pour maintenir sensiblement constante la tension du câble porteur-tracteur. A cet effet le chariot de support de la poulie de renvoi coulisse, sous l'action d'un vérin ou de tout autre système de tension, dans la direction longitudinale de la ligne. Dans certaines installations ces débattements sont importants et nécessitent des espaces libres, qui imposent des contraites d'implantation des autres parties constitutives de la station. En particulier la trajectoire d'un rail de transfert, contournant la poulie de renvoi, doit être suffisamment longue pour ne pas gêner les déplacements de la poulie et la longueur de la station peut en dépendre. Il a déjà été proposé de reporter la poulie vers l'arrière du rail de transfert mais cette disposition complique l'agencement général de la station.

La présente invention a pour but de réaliser une station de structure simple autorisant des débattements de la poulie de tension et elle est caractérisée en ce que ledit rail de transfert est porté par ledit chariot pour se déplacer avec ladite poulie et maintenir une position relative constante entre la poulie et le rail.

La poulie de tension et le rail de transfert sont montés sur le même support coulissant et leur position relative constante est ainsi parfaitement définie et optimale. Cette disposition facilite également l'entraînement des moyens de propulsion des véhicules sur le rail de transfert, soit par la poulie de renvoi soit directement par le câble.

En montant les dispositifs de débrayage et/ou d'embrayage et éventuellement le moteur, lorsque la poulie est motrice, sur le même chariot de support de la poulie et du rail de transfert, toutes les parties actives de la station sont regroupées et fixes les unes par rapport aux autres, ce qui facilite l'agencement de l'ensemble.

Le chariot coulissant est avantageusement une structure métallique en forme de cadre ayant des poutres s'étendant le long du rail de transfert, qui y est fixé, notamment par des supports en forme de col de cygne. Ces supports maintiennent également les moyens de propulsion, par exemple les roues de friction, entraînant les véhicules sur le rail. Le chariot est porté par un ou plusieurs piliers, de préférence centraux, s'étendant dans le plan vertical contenant l'axe longitudinal de la station et de la ligne et qui portent des galets fixes de support et de guidage du chariot. Les galets coopèrent avec des longerons ou poutres internes du chariot qui encadrent les piliers. Toute autre structure, notamment de suspension au plafond d'un bâti est bien entendu utilisable. La poulie et le rail sont de préférence sensiblement dans un même plan, horizontal disposé à la même hauteur que la ligne à l'entrée de la station.

Il est clair que la station peut comporter un bâtiment de protection ou simplement des abris ou capots de protection de certaines parties.

D'autres avantages et caractéristiques ressortiront plus clairement de la description qui va suivre d'un mode de mise en oeuvre de l'invention, donné à titre d'exemple non limitatif et représenté aux dessins annexés, dans lequels:
- la figure 1 est une vue en plan d'une station selon l'invention;
- la figure 2 est une coupe suivant la ligne II-II de la fig. 1.

Sur les figures, un câble aérien 10 d'un télésiège monocâble, qui pourrait être une télécabine ou un transporteur analogue monocâble, passe dans la station sur une poulie 11 de renvoi, entraînée en rotation par un moteur 12. Les sièges 13 sont fixés à une pince 14 d'accouplement au câble 10, ayant un levier de commande 15 et des galets de roulement 16.

A l'entrée de la station une rampe fixe de débrayage 17 désaccouple la pince 14 du câble 10, tandis que les galets 16 de la pince s'engagent sur un rail de transfert 18 qui contourne en demi-boucle la poulie 11. Le rail 18 s'étend jusqu'à la sortie de la station où une rampe fixe d'embrayage 19 accouple à nouveau la pince 14 au câble 10. Le long du rail 18 sont échelonnés des trains de roues à pneumatiques 20, qui entraînent par friction les pinces 14 pour déplacer les sièges 13 dans la station et éventuellement pour les freiner et les accélérer respectivement à l'entrée et à la sortie. Tout autre moyen d'entraînement, notamment par une chaîne est bien entendu utilisable. De tels télésièges débrayables ainsi que leur fonctionnement sont bien connus.

Selon la présente invention, la poulie 11 à axe vertical est portée par un chariot allongé 21, monté à coulissement suivant l'axe longitudinal X-X de la station et de la ligne définie par le câble 10. Dans le mode de réalisation, représenté sur les figures, le chariot 21 comporte deux poutres internes supérieures 22 constituées par des profilés en I et formant un cadre rectangulaire prenant appui sur des galets 23 à axes horizontaux fixes perpendiculaires à l'axe X-X. Les semelles des profilés 22 roulent sur les galets 23 pour autoriser le coulissement du chariot 21 selon l'axe X-X de la station. Deux contre-poutres internes 24 en carré du chariot 21 coopèrent avec la face inférieure des galets 23 pour éviter tout basculement du chariot 21, lequel est guidé dans son déplacement par tout moyen approprié. Les galets 23 sont disposés de part et d'autre de piliers 25 ancrés au sol et disposés dans l'axe X-X de la station. Un vérin 26, intercalé entre un pilier 25 et le chariot 21, sollicite le chariot 21 en direction opposée de la ligne pour tendre le câble 10, mais tout autre dispositif de mise sous tension est utilisable. Les poutres internes 22, 24 sont solidarisées par des traverses 27 pour former un cadre rigide de support auquel sont fixées, par des poutrelles transversales 28, deux poutres externes 29 qui s'étendent parallèlement aux deux tronçons rectilignes longitudinaux du rail de transfert 18. Une poutre transversale 30 rectiligne ou incurvée et solidaire du chariot 21 s'étend le long de la partie arrière du rail de transfert 18. Le long des poutres externes 29 sont échelonnés des arceaux 31 en col de cygne qui sont ouverts vers le bas et chevauchent le rail de transfert 18 qui y est fixé par des entretoises 32. A ces arceaux 31 ou éventuellement aux poutres externes 29, 30 sont également fixés les rampes 17, 19 d'embrayage et de débrayage ainsi que les moyens de propulsion des sièges 13 sur le rail de transfert 18, en l'occurrence les roues de friction 20 avec leurs longerons de support 33 et leurs dispositifs d'entraînement non représentés. Les branches externes des arceaux 31 peuvent être reliées par une ceinture 34 pour constituer avec les arceaux 31 une armature de support d'un capot de protection, non représenté, du rail de transfert 18 et des moyens de propulsion associés. Les roues de friction 20 peuvent être entraînées par un moteur séparé porté par le chariot 21 ou de préférence par une prise de force sur le câble 10 ou la poulie 11. Le groupe moto-réducteur 12 d'entraînement de la poulie 11 est suspendu au chariot 21 en étant logé entre les piliers 25 pour participer à la stabilité de l'ensemble. Si la poulie de renvoi 11 n'est pas la poulie motrice, l'absence du groupe moto-réducteur 12 simplifie l'agencement de la station.

On voit que le chariot mobile 21 porte la poulie de tension 11, le rail de transfert 18, les rampes 17, 19 de débrayage et d'embrayage, le groupe moteur 12 et les moyens de propulsion 20 des sièges sur le rail 18.Tous ces éléments, qui sont les parties actives de la station, sont fixes les uns par rapport aux autres et leur position, notamment celle du rail de transfert 18 par rapport à la poulie 11, peut être parfaitement définie. L'ensemble se déplace comme un seul bloc le long de l'axe X-X pour compenser les variations de charge et la course de débattement dépend uniquement de la longueur du chariot 21. La longueur du rail de transfert 18 est déterminée uniquement par les longueurs des tronçons d'accélération et de décélération et celles des quais d'embarquement et/ou de débarquement, et cette longueur est indépendante de la course de débattement de la poulie 11.

La station peut être incorporée à un bâtiment, mais elle est conçue pour un emploi sans abri particulier. Il est clair que le chariot 21 peut être suspendu à une structure de support et que la poulie 11 peut être disposée sous le chariot 21, d'autres agencements étant concevables. Le chariot 21 peut également être équipé de roues pouvant rouler sur des rails fixes.

Les éléments de base de la station sont utilisables pour une station simplifiée, par exemple pour une installation à attaches fixes dont la station est démunie d'un rail de transfert et de dispositifs d'embrayage et de débrayage des pinces. Une telle station simplifiée est évidemment évolutive puisqu' elle peut être transformée facilement en station d'une installation à pinces débrayables par l'adjonction des éléments de prise en charge des véhicules débrayés du câble. Le client peut ainsi adapter son installation aux besoins réels sans modification excessive.

## Revendications

1. Station d'extrémité de tension d'une installation de transport à câble aérien porteur-tracteur (10), s'étendant en boucle fermée le long de la ligne entre deux stations et auquel sont suspendus par des pinces (14) d'accouplement des véhicules (13) circulant entre les deux stations, ladite station comprenant:
- une poulie de renvoi (11) sur laquelle passe ledit câble (10),
- un dispositif de débrayage (15, 17) des véhicules (13) à l'entrée de la station,
- un dispositif d'embrayage (15, 19) des véhicules (13) à la sortie de la station,
- un rail de transfert (18) s'étendant dans le prolongement de la ligne dans la station, pour guider les véhicules (13) débrayés du câble (10) de l'entrée vers la sortie de la station, en passant sur des quais d'embarquement et/ou de débarquement, ledit rail (18) en forme de demi-boucle contournant ladite poulie (11),
- un chariot (21) de support de ladite poulie (11) susceptible de coulisser suivant l'axe longitudinal (X-X) de ladite ligne reliant les deux stations,
- un dispositif de tension (26) sollicitant ledit chariot (21) en direction de tension dudit câble porteur-tracteur (10), caractérisée en ce que ledit rail de transfert (18) est porté par ledit chariot (21) pour se déplacer avec ladite poulie (11) et maintenir une position relative constante entre la poulie (11) et le rail (18).

2. Station selon la revendication 1, caractérisée en ce que ledit chariot (21) porte de plus lesdits dispositifs de débrayage (17) et d'embrayage (19) des véhicules (13) sur le câble porteur-tracteur (10).

3. Station selon la revendication 1 ou 2, caractérisée en ce qu'elle comporte un moteur (12) d'entraînement de ladite poulie (11), porté par ledit chariot (21).

4. Station selon la revendication 1, 2 ou 3, caractérisée en ce qu'elle comporte des moyens de propulsion (20) des véhicules (13) sur ledit rail de transfert (18), portés par ledit chariot (21).

5. Station selon la revendication 4, caractérisée en ce que l'entraînement desdits moyens de propulsion (20) des véhicules (13) sur le rail (18) est dérivé dudit câble (10) ou de ladite poulie de renvoi (11).

6. Station selon la revendication 1, 2, 3, 4 ou 5, caractérisée en ce que ledit chariot (21) est agencé en cadre horizontal ayant des poutres externes longitudinales (29) s'étendant le long des tronçons rectilignes du rail de transfert (18) lequel rail (18) est fixé à ces poutres (29).

7. Station selon la revendication 6, caractérisée en ce que ledit cadre comporte deux poutres internes longitudinales (22) montées à coulissement sur des galets fixes (23) à axes horizontaux portés par des piliers (25) s'étendant dans le plan vertical contenant l'axe longitudinal (X-X) de la station.

8. Station selon la revendication 6 ou 7, caractérisée en ce que ledit cadre porte des supports (31) en forme de col de cygne chevauchant ledit rail de transfert (18) qui y est fixé, ainsi que lesdits moyens de propulsion (20) des véhicules (13).

9. Station selon la revendication 7 ou 8, caractérisée en ce que les moyens de propulsion (20) des véhicules (13) sont des trains de roues à pneumatiques échelonnés le long du rail de transfert (18) pour entraîner par friction les véhicules.

10. Station selon l'une quelconque des revendications précédentes, caractérisée en ce que la poulie de renvoi (11) et le rail de transfert (18) sont disposés sensiblement dans un même plan horizontal à la hauteur de la ligne à l'entrée de la station.

## Patentansprüche

1. Endspannstation einer Transportanlage mit einem Trag-Zugluftseil (10), das sich in einer geschlossenen Schlinge entlang der Bahn zwischen zwei Stationen erstreckt und an welches zwischen den beiden Stationen laufenden Wagen (13) durch Kuppelklemmen (14) gekuppelt sind, wobei die genannte Station aufweist:
- eine Umkehrscheibe (11) worauf das genannte Seil (10) läuft,
- eine Wagenentkuppelvorrichtung (15,17) am Stationseingang,
- eine Wagenkuppelvorrichtung (15,19) am Stationsausgang,
- eine in der Verlängerung der Bahn laufende Überführungsschiene (18) in der Station, um die vom Seil (10) entkuppelten Wagen (13) über Ein- und/oder Austeigbahnsteigen nach dem Stationsausgang zu führen, wobei die genannte Schiene (18) in einer Halbschlinge um die genannte Scheibe (11) läuft,
- eine die genannte Scheibe (11) tragende Laufkatze (21), die in der Längsachse (X-X) der die beiden Stationen verbindenden Bahn verschiebbar ist,
- eine die genannte Laufkatze (21) in der Spannrichtung des genannten Trag-Zugseiles (10) ziehende Spannvorrichtung (26), dadurch gekennzeichnet dass die genannte Überführungsschiene (18) durch die genannte Laufkatze (21) getragen wird um sich mit der genannten Scheibe zu bewegen und eine konstante relatieve Lage zwischen der Scheibe (11) und der Schiene (18) zu bewahren.

2. Station nach Anspruch 1, dadurch gekennzeichnet dass die genannte Laufkatze (21) ausserdem die genannten Wagenentkuppel- und Kuppelvorrichtungen (17,19) an das Trag-Zugseil (10) trägt.

3. Station nach Anspruch 1 oder 2, dadurch gekennzeichnet dass sie einen, durch die genannte Laufkatze getragenen Scheibeantriebsmotor (2) hat.

4. Station nach Anspruch 1, 2 oder 3, dadurch gekennzeichnet dass sie, durch die genannte Laufkatze getragenen Antriebsmittel (20) der Wagen (13) auf der Überführungsschiene (18) hat.

5. Station nach Anspruch 4, dadurch gekennzeichnet dass der Antrieb der genannten Antriebsmittel der Wagen (13) auf der Schiene (18), von dem genannten Seil (10) oder von der genannten Umkehrscheibe (11) abgeleitet ist.

6. Station nach Anspruch 1, 2, 3, 4 oder 5, dadurch gekennzeichnet dass die genannte Laufkatze (21) als waagerechter Rahmen mit äussere längs der geraden Strecken der Überführungsschiene (18) laufenden Längsbalken (29) ausgebildet ist, wobei die Schiene an diesen Balken (29) befestigt ist.

7. Station nach Anspruch 6, dadurch gekennzeichnet dass dieser Rahmen zwei innere Längsbalken (22) aufweist, die auf feste Rollen (23) mit waagerechte Achsen verschiebbar gelagert sind, welche Achsen durch Pfosten (25) getragen sind, welche in der die Stationslängsachse (X-X) enthaltenden senkrechten Fläche liegen.

8. Station nach Anspruch 6 oder 7, dadurch gekennzeichnet dass der genannte Rahmen schwanenhalsförmige Träger (31) trägt, die die genannte daran befestigte Überführungsschiene (18), sowie die genannten Wagenantriebsmittel (20) übergreifen.

9. Station nach Anspruch 7 oder 8, dadurch gekennzeichnet dass die genannte Wagenantriebsmittel (20) eine Reihe von längs der Überführungsschiene (18) stehenden Lufträdern sind, um die Wagen durch Reibung anzutreiben.

10. Station nach einem der vorigen Ansprüche, dadurch gekennzeichnet dass die Umkehrscheibe (11) und die Überführungsschiene (18) ungefähr in der selben waagerechten Fläche auf der Höhe der Bahn am Stationseingang stehen.

## Claims

1. A tension terminal station of an overhead carrier-hauling cable transport installation (10), extending in a closed loop along the line between two stations and to which cars (13) running between the two stations are suspended by coupling grips (14), said station comprising :
a return pulley (11) on which said cable (10) passes,
a disengagement device (15, 17) of the cars (13) at the entrance to the station,
an engagement device (15, 19) of the cars (13) at the exit from the station,
a transfer rail (18) extending in the extension of the line in the station, to guide the cars (13) detached from the cable (10) from the entrance to the exit of the station, passing on loading and/or unloading platforms, said rail (18) in the shape of a half-loop passing round said pulley (11),
a support carriage (21) of said pulley (11) able to slide according to a longitudinal axis (X-X) of said line connecting the two stations,
and a tension device (26) biasing said carriage (21) in the tension direction of said carrier-hauling cable (10),
characterized in that said transfer rail (18) is supported by said carriage (21) to move with said pulley (11) and maintain a constant relative position between the pulley (11) and the rail (18).

2. Station according to claim 1, characterized in that said carriage (21) in addition supports said disengagement (17) and engagement (19) devices of the cars (13) on the carrier-hauling cable (10).

3. Station according to claim 1 or 2, characterized in that it comprises a drive motor (12) of said pulley (11), supported by said carriage (21).

4. Station according to claim 1, 2 or 3, characterized in that it comprises drive means (20) of the cars (13) on said transfer rail (18), supported by said carriage (21).

5. Station according to claim 4, characterized in that the drive of said drive means (20) of the cars (13) on the rail (18) is derived from said cable (10) or from said return pulley (11).

6. Station according to claim 1, 2, 3, 4 or 5 characterized in that said carriage (21) is located in a horizontal frame having longitudinal external beams (29) extending along the straight sections of the transfer rail (18), which rail (18) is affixed to these beams (29).

7. Station according to claim 6, characterized in that said frame comprises two longitudinal internal beams (22) mounted with sliding on fixed horizontal-axis rollers (23) supported by pillars (25) extending in the vertical plane containing the longitudinal axis (X-X) of the station.

8. Station according to claim 6 or 7, characterized in that said frame supports swan-neck shaped supports(31) overlapping said transfer rail (18) which is affixed thereto, as well as said drive means (20) of the cars (13).

9. Station according to claim 7 or 8, characterized in that the drive means (20) of the cars (13) are trains of tired wheels staggered along the transfer rail (18) to drive the cars by friction.

10. Station according to any one of the preceding claims, characterized in that the return pulley (11) and transfer rail (18), are arranged appreciably in the same horizontal plane at the height of the line at the entrance to the station.
